# EUROPÄISCHE PATENTSCHRIFT

(11) **EP 0 752 194 B1**
(45) Veröffentlichungstag und Bekanntmachung des Hinweises auf die Patenterteilung: **15.07.1998**
(21) Anmeldenummer: 95913850.4
(22) Anmeldetag: 18.03.1995
(51) Int. Cl.: H05B 6/06, H05B 6/24

(54) **INDUKTIONSTIEGELOFEN MIT MINDESTENS ZWEI PARALLEL AN EINEN SCHWINGKREISUMRICHTER ANGESCHLOSSENEN SPULEN**
CRUCIBLE INDUCTION FURNACE WITH AT LEAST TWO COILS CONNECTED IN PARALLEL TO A RESONANT FREQUENCY CONVERTER
FOUR A CREUSET A INDUCTION COMPORTANT AU MOINS DEUX BOBINES RACCORDEES EN PARALLELE A UN CONVERTISSEUR DE FREQUENCE A CIRCUIT OSCILLANT

(30) Priorität: 25.03.1994 DE 4410436
(43) Veröffentlichungstag der Anmeldung: 08.01.1997
(73) Patentinhaber: Otto Junker GmbH, 52147 Simmerath (DE)
(72) Erfinder: HÜRTGEN, Reinhold, D-52152 Simmerath (DE); FREY, Thomas, D-52224 Stolberg (DE)
(74) Vertreter: König, Werner, Dipl.-Ing.
(86) Internationale Anmeldenummer: DE9500376
(87) Internationale Veröffentlichungsnummer: WO9526619

(56) Entgegenhaltungen:
- EP-A- 0 403 138
- GB-A- 451 473
- GB-A- 508 255
- GB-A- 1 166 789

## Beschreibung

Die Erfindung betrifft einen Induktionstiegelofen mit mindestens zwei parallel an einen lastgeführten Schwingkreisumrichter angeschlossenen, den Umfang eines vertikalen Schmelztiegels umschließenden und in Richtung der Tiegelachse hintereinander positionierten, in Reihe mit einem kapazitiven Widerstand geschalteten Spulen.

Ein Gegenstand gemäß dem Oberbegriff ist z.B. aus EP-A-0 403 138 bereits bekannt.

Es ist allgemein bekannt, beim Einschmelzen von Metallen in einem Induktionstiegelofen der obengenannten Art mit Hilfe von Induktionsspulen im Schmelzmaterial Wirbelströme zu erzeugen, die das Metall erhitzen. Die von einer Spule übertragene Schmelzleistung wächst mit der Größe und der Frequenz einer an die Spule angelegten Spannung. Um mit höheren Frequenzen als Netzfrequenz arbeiten zu können, wird in der Regel mit Schwingkreisumrichtern gearbeitet, an deren Sekundärseite die Induktionsspulen angeschlossen sind. Allerdings ist die Höhe der Sekundärspannung bei Schwingkreisumrichtern aufgrund der Spannungsfestigkeit der Halbleiterbauelemente begrenzt.

Es ist weiterhin allgemein bekannte Praxis, die an den Spulen eines Induktionstiegelofens anliegende Spannung dadurch zu erhöhen, daß an die Sekundärseite eines Schwingkreisumrichters ein kapazitiver Widerstand in Reihe mit zueinander parallel geschalteten Induktionsspulen angeschlossen wird.

Der vorgeschaltete kapazitive Widerstand hat den Zweck, den Schwingkreis in den Bereich der Resonanzschwingung zu bringen. Zur Verdeutlichung seiner Wirkung wird im folgenden ein idealer Reihenschwingkreis mit einer Spule der Induktivität L, einem Kondensator der Kapazität C und einem verschwindenden ohmschen Widerstand betrachtet. In diesem Fall gilt für die Resonanzfrequenz fo des Schwingkreises die Gleichung${\text{f}}_{\text{0}} \text{= 1/√LC .}$

Betreibt man einen solchen Schwingkreis mit einer Betriebsfrequenz f und einer Betriebsspannung U₁, so kann man zwischen Eingang und Ausgang der Spule die Spannung U₂ entsprechend der Gleichung${\text{U}}_{\text{2}} {\text{= U}}_{\text{1}} {\text{/(1-(f/f}}_{\text{0}} {\text{)}}^{\text{2}} \text{)}$ abgreifen.

In der weiter oben beschriebenen, dem Stand der Technik entsprechenden Schaltung eines Induktionstiegelofens liegt an allen Spulen die gleiche Spannung an. Eine solche Schaltung ist dann sinnvoll, wenn der Leistungsbedarf an allen Spulen gleich ist.

Oftmals ist es aber von Vorteil, verschiedenen Tiegelbereichen unterschiedliche Leistungsdichten zuzuführen. So ist z.B. aus der DE 563 710 die Aufgabenstellung bekannt, dem Schmelzmaterial eine in axialer Richtung ab- oder zunehmende Leistungsdichte zuzuführen, um die Bewegung des Schmelzbades zu beeinflussen.

Ein weiteres Beispiel für einen unterschiedlichen Leistungsbedarf in verschiedenen Tiegelbereichen ist durch einen nur teilweise gefüllten Tiegel gegeben, wie dies z.B. während der Beschickung des Tiegels oder möglicherweise bei einer geringeren als maximal möglichen Schmelzmaterialmenge der Fall ist. Hierbei können die einen leeren Tiegelteil umgebenden Spulen keine Leistung an die Schmelze weitergeben.

Wenn eine Spule den gefüllten Teil eines Tiegels umgibt, so wirkt das Schmelzmaterial wie ein Kern der Spule, wobei fast alle Arten von Schmelzmaterialien die Induktivität der Spule verkleinern. Eine solche Verringerung der Induktivität bewirkt im entsprechenden Schwingkreis gemäß Gleichung (I) eine Erhöhung der Resonanzfrequenz f₀.

Betrachtet man für diesen Fall z.B. einen Induktionstiegelofen mit zwei baugleichen Spulen, dessen Tiegel etwa zur Hälfte gefüllt ist, bewirkt die erniedrigte Induktivität der unteren Spule eine gegenüber der oberen Spule höhere Resonanzfrequenz. Da bei der Verwendung eines Parallelschwingkreisumrichters die Betriebsfrequenz etwas oberhalb der resultierenden Resonanzfrequenz des gesamten Schwingkreissystems, d.h. oberhalb der Resonanzfrequenzen der Einzelschwingkreise liegt, wird in dem obigen Beispiel der untere Einzelschwingkreis näher an seiner Resonanzfrequenz betrieben als der obere. Folglich ist im unteren Einzelschwingkreis die zwischen Ein- und Ausgang der Spule anliegende Spannung und damit auch die maximal mögliche Leistungsabgabe höher als im oberen Einzelschwingkreis.

Bei einem Tiegelinhalt, der anders als im obigen Beispiel, die Induktivität einer Spule erhöht, kann entsprechend dem oben Gesagten ebenfalls eine gewünschte Leistungsverteilung herbeigeführt werden, indem ein Reihenschwingkreisumrichter eingesetzt wird, dessen Betriebsfrequenz etwas unterhalb der resultierenden Resonanzfrequenz des gesamten Systems liegt.

Eine allein durch das Schmelzmaterial bewirkte Leistungsverteilung ist aber außer vom Füllstand des Tiegels nur von den physikalischen Eigenschaften des Schmelzmaterials abhängig.

Bei Verwendung eines einzigen kapazitiven Widerstandes für mehrere parallel geschaltete Induktionsspulen ist die Spannung an den Spulen jeweils gleich, eine Anpassung an den im Bereich der jeweiligen Spule vorhandenen tatsächlichen Leistungsbedarf ist nicht möglich.

Der Erfindung liegt die Aufgabe zugrunde, mit einfachen Mitteln eine effektive Verteilung der durch einen Schwingkreisumrichter abgegebenen Leistung auf die einzelnen Spulen festlegen zu können.

Bei einem Induktionstiegelofen der obengenannten Art wird dies dadurch erreicht, daß die sich jeweils aus einer einzelnen Spule und einem separaten kapazitiven widerstand ergebenden Einzelschwingkreise parallel geschaltet sind, daß der Umrichter ein Parallelschwingkreisumrichter ist und daß parallel zu den Einzelschwingkreisen ein kapazitiver Widerstand geschaltet ist.1.

Hierdurch wird bewirkt, daß sich an jeder Spule in Abhängigkeit von Kapazität und - auch vom Füllstand abhängiger - Induktivität ihres Schwingkreises eine angepaßte Spannung und damit Leistungsaufnahme einstellen kann. Einzelschwingkreise mit geringem Leistungsbedarf werden dann außerhalb ihrer Resonanzfrequenz und Einzelschwingkreise mit hohem Leitungsbedarf in Resonanz betrieben.

Der erfindungsgemäße Induktionstiegelofen kann ferner so ausgebildet sein, daß die Kapazität mindestens eines der kapazitiven Widerstände veränderbar ist.

Mögliche kapazitive Widerstände sind Kondensatoreinheiten, die sich aus einem einzigen Kondensator oder aber auch aus mehreren Kondensatoren und gegebenenfalls Schaltelementen zusammensetzen. Durch Schaltelemente können die einzelnen Kondensatoren auf unterschiedlichen Wegen miteinander verschaltet werden, so daß sich die Gesamtkapazität der Kondensatoreinheit je nach Bedarf auf verschiedene Werte festlegen läßt.

Eine veränderbare Kapazität hat den Vorteil, daß die Resonanzfrequenz eines Einzelschwingkreises an gegebenenfalls sich verändernde Prozeßbedingungen, z.B bei der Tiegelbeschickung, auch während des Ofenbetriebs angepaßt werden kann.

Schließlich kann der erfindungsgemäße Induktionstiegelofen so ausgelegt sein, daß zu mindestens einer der Spulen ein Ein-/Ausschalter in Reihe geschaltet ist.

Hierdurch können bei Bedarf einzelne Spulen völlig von der Leistungszufuhr abgeschnitten werden, was bei Öfen mit drei oder mehr Spulen sinnvoll sein kann.

Anhand von Zeichnungen wird nun eine Ausführungsform des erfindungsgemäßen Induktionstiegelofens und deren Auswirkung auf die Leistungszufuhr näher beschrieben.

Es zeigt:
- Fig. 1: einen Induktionstiegelofen mit zwei an einen Schwingkreisumrichter parallel angeschlossenen Einzelschwingkreisen und
- Fig. 2: ein Diagramm zur Darstellung der vom Tiegelfüllstand abhängigen Leistungsaufnahme eines erfindungsgemäßen Induktionstiegelofens im Vergleich zum Stand der Technik.

Fig. 1 zeigt einen Induktionstiegelofen, dessen nur zur Hälfte mit Schmelzmaterial 1 gefüllter Tiegel 2 von zwei Spulen 3,4 umgeben ist. In Reihe mit jeder Spule 3,4 ist je ein Kondensator 6,7 geschaltet, so daß zwei separate Einzelschwingkreise 8,9 entstehen. Diese sind an einen Parallelschwingkreisumrichter 5 angeschlossen. Ein parallel zu den Einzelschwingkreisen 8,9 geschalteter Kondensator 10 dient zur Kompensation der Blindleistung. Der untere Einzelschwingkreis 8 umschließt einen mit Schmelzmaterial 1 gefüllten Teil des Tiegels 2, der obere Einzelschwingkreis 9 einen leeren Tiegelteil. Die Kapazitäten der Kondensatoren 8,9 sind gleich groß gewählt. Bei dem Füllstand des Tiegels gemäß Fig. 1 ist die Resonanzfrequenz des unteren Einzelschwingkreises 8 der Betriebsfrequenz des Schwingkreisumformers 5 näher als die Resonanzfrequenz des oberen Einzelschwingkreises 9. Daraus folgt, daß die durch die Spulen 3,4 abgegebene Leistung auf den mit Schmelzmaterial 1 gefüllten Teil des Tiegels 2 konzentriert wird.

Zusätzlich zu der günstigen Verteilung der Leistung bewirkt der erfindungsgemäße Induktionstiegelofen im Vergleich zum Stand der Technik bei nicht vollständig gefülltem Tiegel 2 eine höhere Leistungsaufnahme durch den Ofen selbst. Dieser Sachverhalt ist im Diagramm in Fig. 2 dargestellt.

Entlang der Ordinate ist das Verhältnis der tatsächlich aufgenommenen Gesamtleistung des Induktionstiegelofens P_{GES} zur Nennleistung des Ofens P_{N} und entlang der Abszisse der Tiegelfüllstand in Prozent aufgetragen. Die Kurve 11 zeigt das Leistungsverhältnis P_{GES}/P_{N} in Abhängigkeit vom Tiegelfüllstand für einen Induktionstiegelofen, dessen Einzelspulen gemäß dem Stand der Technik parallel geschaltet sind. Demnach sinkt die Leistungsaufnahme sobald der Tiegelfüllstand unter 100% fällt.

Die Kurve 12 dagegen zeigt das entsprechende Leistungsverhältnis im Falle eines erfindungsgemäßen Induktionstiegelofens. Man erkennt, daß bis zu einem Tiegelfüllstand von deutlich unter 50% das Leistungsverhältnis nahezu konstant bei P_{GES}/P_{N} ≈ 1 bleibt. Erst bei einem Tiegelfüllstand von weniger als 10% nähern sich die beiden Kurven 11,12 wieder einander an. Der erfindungsgemäße Induktionstiegelofen bewirkt also bei nicht vollständig gefülltem Tiegel 2 auch eine Erhöhung der durch den Ofen aufgenommenen Leistung, die an das Schmelzmaterial 1 weitergegeben wird.

### Bezugszeichen

- 1: Schmelzmaterial
- 2: Tiegel
- 3: Spule
- 4: Spule
- 5: Schwingkreisumrichter
- 6: Kondensator
- 7: Kondensator
- 8: Einzelschwingkreis
- 9: Einzelschwingkreis
- 10: Kondensator
- 11: Leistungsabgabe des Schwingkreisumrichters
- 12: Leistungsabgabe des Schwingkreisumrichters

## Patentansprüche

1. Induktionstiegelofen mit mindestens zwei parallel an einen lastgeführten Schwingkreisumrichter (5) angeschlossenen, den Umfang eines vertikalen Schmelztiegels umschließenden und in Richtung der Tiegelachse hintereinander positionierten, in Reihe mit einem kapazitiven Widerstand (6,7) geschalteten Spulen (3,4) wobei,
jeder einzelnen Spule (3,4) ein separater kapazitiver Widerstand (6,7) zugeordnet ist dadurch gekennzeichnet, daß die sich jeweils aus einer einzelnem Spule und einem separatem kapazitiven widerstand ergebenden Einzelschwingkreise (8,9) parallel geschaltet sind,
daß der Umrichter ein Parallelschwingkreisumrichter ist und daß parallel zu den Einzelschwingkreisen (8,9) ein weiterer kapazitiver Widerstand (10) geschaltet ist.

2. Induktionstiegelofen nach Anspruch 1, dadurch gekennzeichnet, daß die Kapazität mindestens eines der kapazitiven Widerstände (6,7) veränderbar ist.

3. Induktionstiegelofen nach einem der vorhergehenden Ansprüche, dadurch gekennzeichnet, daß zu mindestens einer der Spulen (3,4) ein Ein-/Ausschalter in Reihe geschaltet ist.

## Claims

1. Crucible induction furnace with at least two coils (3, 4), which are connected in parallel to a load-commutated tuned circuit converter (5), run round the wall of a vertical melting crucible, are disposed one behind the other along the axis of the crucible and are connected in series with capacitive impedance (6, 7), each individual coil (3, 4) being assigned a separate capacitive impedance (6, 7), characterized in that the individual tuned circuits (8, 9) produced in each case from an individual coil and a separate capacitive impedance are connected in parallel, in that the converter is a parallel tuned circuit converter and in that a further capacitive impedance (10) is connected in parallel with the individual tuned circuits (8, 9).

2. Crucible induction furnace according to Claim 1, characterized in that the capacitance of at least one of the capacitive impedances (6, 7) can be varied.

3. Crucible induction furnace according to one of the preceding claims, characterized in that an on-off switch is connected in series with at least one of the coils (3, 4).

## Revendications

1. Four à creuset à induction comportant au moins deux bobines (3, 4) connectées en parallèle à un conver-tisseur de fréquence à circuit oscillant (5), à commutation par la charge entourant la périphérie d'un creuset vertical, positionnées l'une derrière l'autre dans la direction de l'axe du creuset et montées en série avec une résistance capacitive (6, 7), sachant qu'à chaque bobine individuelle (3, 4) est associée une résistance capacitive séparée (6, 7),
caractérisé
en ce que les circuits oscillants individuels (8, 9) formés chacun d'une bobine individuelle et d'une résistance capacitive séparée sont connectés en parallèle,
en ce que le convertisseur de fréquence est un convertisseur de fréquence à circuit oscillant parallèle et
en ce qu'une autre résistance capacitive (10) est connectée en parallèle aux circuits oscillants individuels (8, 9).

2. Four à creuset à induction suivant la revendication 1, caractérisé en ce que la capacité d'au moins une des résistances capacitives (6, 7) est variable.

3. Four à creuset à induction suivant l'une des revendications précédentes, caractérisé en ce qu'au moins une des bobines (3, 4) est connectée en série à un interrupteur marche/arrêt.
